# EUROPÄISCHE PATENTSCHRIFT

(11) **EP 2 203 685 B1**
(45) Veröffentlichungstag und Bekanntmachung des Hinweises auf die Patenterteilung: **25.05.2016**
(21) Anmeldenummer: 08803218.0
(22) Anmeldetag: 26.08.2008
(51) Int. Cl.: F24C 7/08, F24C 3/12

(54) **HAUSGERÄTE-BEDIENVORRICHTUNG UND VERFAHREN ZUM BETREIBEN EINER ANZEIGEEINHEIT**
OPERATOR CONTROL FOR A DOMESTIC APPLIANCE AND METHOD FOR OPERATING A DISPLAY UNIT
DISPOSITIF DE COMMANDE D'ÉQUIPEMENT MÉNAGER ET PROCÉDÉ POUR FAIRE FONCTIONNER UN DISPOSITIF INDICATEUR

(30) Priorität: 29.08.2007 CN 200710131445
(43) Veröffentlichungstag der Anmeldung: 07.07.2010
(73) Patentinhaber: BSH Hausgeräte GmbH, 81739 München (DE)
(72) Erfinder: KARAMATIC, Christian, 83301 Traunreut (DE); MAYLE, Andreas, 81739 München (DE)
(86) Internationale Anmeldenummer: PCT/EP2008/061143
(87) Internationale Veröffentlichungsnummer: WO 2009/027397

(56) Entgegenhaltungen:
- EP-A1- 0 713 349
- EP-A1- 0 802 374
- WO-A1-2005/085714
- DE-U1-202005 019 978

## Beschreibung

Die Erfindung geht aus von einer Hausgeräte-Bedienvorrichtung nach dem Oberbegriff des Anspruchs 1 und von einem Verfahren zum Betreiben einer Displayeinheit einer Hausgeräte-Bedienvorrichtung nach dem Oberbegriff des Anspruchs 11.

Aus dem Stand der Technik sind vielfältige Hausgerätebedienvorrichtungen bekannt, die eine Abdeckplatte und über oder vor der Abdeckplatte angeordnete Bedienknebel zum Betätigen eines Hausgeräts umfassen. Die Bedienknebel sind häufig drehfest mit einer Schaltwelle verbunden, die eine mechanische Verbindung zwischen dem Bedienknebel und einem unter oder hinter der Abdeckplatte angeordneten Schaltmechanismus herstellt. Durch das Drehen des Bedienknebels kann der Schaltmechanismus in verschiedene Schaltstellungen gebracht werden, die verschiedenen Betriebszuständen des zu bedienenden Hausgeräts entsprechen. Gattungsgemäße Hausgeräte-Bedienvorrichtungen sind insbesondere bei Gargeräten, wie bei Kochmulden oder Herden, weit verbreitet, finden sich jedoch auch an Kühlschränken, Geschirrspülmaschinen oder dergleichen.

Die DE 20 2005 019 978 U1 offenbart eine Bedienvorrichtung für ein Elektrogerät mit einer Bedieneinheit, die einen Dreh- oder Schieberegler umfasst, wobei die Bedieneinheit an einer Blende bzw. Auflagefläche des Elektrogeräts gehaltert ist. Dabei ist auf dem Dreh- oder Schieberegler ein weiteres Schaltmittel vorgesehen mit einer Signalübertragung eines Schaltvorgangs an ein unter der Auflagefläche angeordnetes Steuergerät. Der Drehregler kann dabei beleuchtbar mit einer induktiven Energieversorgung sein.

Ferner ist es bekannt, Anzeigeeinheiten, wie z.B. Leuchtdioden, in einen Bedienknebel zu integrieren und über in der Schaltwelle verlaufende Energieversorgungsleitungen mit Strom zu versorgen.

Insbesondere aus dem Gebiet der Kochfelder mit Glas- oder Glaskeramikkochflächen sind auf der Glaskeramikkochfläche gelagerte Bedienknebel von Drehwahlschaltern bekannt, deren Schaltposition beispielsweise induktiv erfasst wird. Solche Hausgeräte-Bedienvorrichtungen vermeiden eine die Glaskeramikkochfläche durchdringende Schaltwelle, so dass Löcher und daraus resultierende Instabilitäten der Glaskeramikkochfläche vermieden werden können. Eine solche Hausgeräte-Bedienvorrichtung ist beispielsweise in der DE 102 12 954 A1 offenbart, wobei die dort gezeigte Hausgeräte-Bedienvorrichtung zusätzlich Mittel zum induktiven Übertragen von Energie auf den Bedienknebel umfasst, um in dem Bedienknebel angeordnete Leuchtelemente zu betätigen.

Während die berührungsfreie Detektion der Erstellung des Bedienknebels in Bedienvorrichtungen ohne Schaltwelle aufwändig und fehleranfällig ist, kann es bei einer Energieübertragung durch in oder an der Schaltwelle verlaufende Leitungen, insbesondere an Kontakten, zu Problemen durch Korrosion kommen, die nur durch eine vollständige Versiegelung der Kontakte gelöst werden können. Letzteres führt jedoch zu Nachteilen im Hinblick auf die Reinigungseigenschaften.

Der Erfindung liegt insbesondere die Aufgabe zugrunde, eine Hausgeräte-Bedienvorrichtung mit einem über eine Schaltwelle mit einem Schaltmechanismus verbundenen Bedienknebel, der wenigstens eine Displayeinheit umfasst, bereitzustellen, die vorteilhafte Reinigungseigenschaften hat und korrosionsanfällige Kontakte vermeidet.

Die Aufgabe wird durch eine Hausgeräte-Bedienvorrichtung nach Anspruch 1 und durch ein Verfahren zum Betreiben einer Displayeinheit einer Hausgeräte-Bedienvorrichtung nach Anspruch 11 gelöst. Weitere vorteilhafte Ausgestaltungen und Weiterbildungen der Erfindung ergeben sich aus den Unteransprüchen.

Die Erfindung geht insbesondere aus von einer Hausgeräte-Bedienvorrichtung mit einer eine Abdeckplatte durchdringenden Schaltwelle zum Betätigen eines unter oder hinter der Abdeckplatte angeordneten Schaltmechanismus und einem auf die Schaltwelle aufgesteckten Bedienknebel, der wenigstens eine Displayeinheit umfasst.

Es wird vorgeschlagen, die Hausgeräte-Bedienvorrichtung mit einer Induktionsspulenanordnung zum induktiven Übertragen von Energie zum Betreiben der Displayeinheit auszustatten, wobei die Induktionsspulenanordnung die Energie von einem Raum unter oder hinter der Abdeckplatte auf den Bedienknebel überträgt. Durch die induktive Übertragung der Energie können Steckkontakte, die beim Abziehen oder Aufstecken des Bedienknebels geöffnet oder geschlossen werden, vermieden werden, so dass die gesamte Vorrichtung weniger korrosionsanfällig ist. Bei der Gestaltung der Steckverbindung zwischen dem Bedienknebel und der Schaltwelle kann ein Steckkontakt zur Übertragung der elektrischen Energie entfallen, so dass die Steckverbindung insgesamt im Hinblick auf die Reinigungseigenschaften optimiert werden kann.

Durch die induktive Energieübertragung auf den Bedienknebel und die darin angeordnete Displayeinheit kann eine Funkenbildung beim Abziehen oder Aufstecken des Bedienknebels auf die Schaltwelle vollständig vermieden werden. Daher können durch die erfindungsgemäße Ausgestaltung der Hausgeräte-Bedienvorrichtung insbesondere dann zusätzliche Vorteile im Hinblick auf die Betriebssicherheit erreicht werden, wenn der Schaltmechanismus zum Ein- und Ausschalten einer Gaszufuhr eines Hausgeräts ausgelegt ist.

In einer besonders einfachen Ausgestaltung der Displayeinheit kann diese wenigstens eine Leuchtdiode umfassen. Aufgrund des geringen Energieverbrauchs von Leuchtdioden ist dann die induktive Energieübertragung auch besonders unproblematisch.

Dabei können auch aufwändigere Farben realisiert werden, wenn die Leuchtdiode eine organische Leuchtdiode oder eine Polymer-Leuchtdiode ist.

Nach einer Weiterbildung der Erfindung wird vorgeschlagen, dass die Displayeinheit dazu ausgelegt ist, neben einem inaktiven Zustand, abhängig von über die Induktionsspulenanordnung übertragenen Signalen, wenigstens zwei verschiedene Aktivierungszustände anzunehmen. Die verschiedenen Aktivierungszustände können beispielsweise eine Restwärmeanzeige, ein an- oder ausgeschaltetes Gasventil, den Ablauf eines Zeitgebers zum Messen einer Kochzeit oder andere, im Zusammenhang mit den speziellen, die Hauseräte und Bedienvorrichtungen umfassenden Hausgeräten als sinnvoll erscheinende Merkmale visualisieren.

Eine besonders komplexe Anzeige mit einem hohen Informationsgehalt kann durch die Displayeinheit realisiert werden. Die Displayeinheit kann beispielsweise als Siebensegment-Display, als Flüssigkristall-Display oder als vergleichbare Displays ausgebildet sein.

Durch eine Detektoranordnung zum Detektieren des aufgesteckten Bedienknebels kann die Anwesenheit des Bedienknebels bei der Steuerung des Hausgeräts berücksichtigt werden. Beispielsweise kann die Hausgeräte-Bedienvorrichtung eine Notabschaltung veranlassen, wenn der Bedienknebel abgezogen wird. Eine solche Struktur kann beispielsweise im Zusammenhang mit Kochfeldern als Kindersicherung dienen.

Der Bedienknebel kann entweder in dem Sinne auf die Schaltwelle aufsteckbar sein, dass er einfach zur Reinigung oder zum Auslösen einer Kindersicherung von der Schaltwelle abgezogen bzw. auf die Schaltwelle aufgesteckt werden kann, insbesondere ohne dass Werkzeuge benutzt werden müssen, oder er kann bei der Montage auf die Schaltwelle aufgesteckt sein, wobei er im letzteren Fall auch mit der Schaltwelle vergossen oder verklebt sein kann. Eine vollständige galvanische Isolation der Displayeinheit und der zugehörigen Elektronikelemente kann realisiert werden, wenn die Displayeinheit in ein insbesondere transparentes Kunststoffmaterial des Bedienknebels eingegossen ist. Der Betrieb des Hausgeräts kann trotz eines in einem falschen Winkel auf die Schaltwelle aufgesteckten Bedienknebels gewährleistet werden und eine Bedienung mit einem unbegrenzt drehbaren Bedienknebel kann realisiert werden, wenn die Hausgeräte-Bedienvorrichtung ein Mittel zum induktiven Detektieren einer Rotationsposition des Bedienknebels umfasst.

Wenn der Bedienknebel und ein unter oder hinter der Abdeckplatte angeordneter Teil der Induktionsspulenanordnung galvanisch isoliert sind, können korrosionsanfällige elektrische Kontakte vollständig vermieden werden. Eine komplexere Information kann auf der Displayeinheit darstellbar sein, wenn die Induktionsspulenanordnung dazu ausgelegt ist, wenigstens eine Information zu der Displayeinheit zu übertragen.

Eine komplexe Abbildung eines Betriebszustands eines die Hausgeräte-Bedienvorrichtung umfassenden Hausgeräts kann realisiert werden, wenn die Hausgeräte-Bedienvorrichtung eine Steuereinheit zum Betätigen der Displayeinheit über die Induktionsspulenanordnung umfasst. Die Steuereinheit kann den Zustand der Displayeinheit flexibel abhängig von dem Betriebszustand bestimmen.

Ein weiterer Aspekt der Erfindung betrifft ein Verfahren zum Betreiben einer Displayeinheit einer Hausgeräte-Bedienvorrichtung mit einer eine Abdeckplatte durchdringenden Schaltwelle zum Betätigen eines unter oder hinter der Abdeckplatte angeordneten Schaltmechanismus und einem auf die Schaltwelle aufgesteckten Bedienknebel, der wenigstens eine Displayeinheit umfasst.

Zur Verbesserung eines gattungsgemäßen Verfahrens wird insbesondere vorgeschlagen, dass Energie zum Betreiben der Displayeinheit über eine Induktionsspulenanordnung induktiv von einem Raum unter oder hinter der Abdeckplatte auf den Bedienknebel übertragen wird. Dadurch kann eine Übertragung über Leitungen und Kontakte vermieden werden, die zu einer geringeren Lebensdauer wegen einer an Kontakten auftretenden Korrosion und zu weniger vorteilhaften Reinigungseigenschaften führt.

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zur sinnvollen weiteren Kombination zusammenfassen.

Es zeigen:
- Fig. 1: einen Gasherd mit einer Hausgeräte-Bedienvorrichtung, die eine eine Abdeckplatte durchdringende Schaltwelle zum Betätigen eines unter der Abdeckplatte angeordneten Schaltmechanismus umfasst, und
- Fig. 2: die Hausgeräte-Bedienvorrichtung aus Fig. 1 mit einem Gashahn und einer Induktionsspulenanordnung.

Fig. 1 zeigt einen Gasherd mit einer Hausgeräte-Bedienvorrichtung, die mehrere, jeweils eine Abdeckplatte 10 der Hausgeräte-Bedienvorrichtung durchdringende Schaltwellen 12 umfasst. Der Gasherd hat in dem in Fig. 1 dargestellten Ausführungsbeispiel vier Flammen 14, wobei jeder Flamme 14 ein auf eine Schaltwelle 12 aufgesteckter Bedienknebel 16 zugeordnet ist, durch welchen in einer an sich bekannten Weise ein unter der Abdeckplatte 10 angeordneter Gashahn geöffnet oder geschlossen werden kann. Die Schaltwelle 12 durchdringt die Abdeckplatte 10 durch eine kreisförmige Öffnung und steht in einer mechanischen Verbindung mit dem in diesem Ausführungsbeispiel als Gashahn ausgebildeten Schaltmechanismus 18.

Fig: 2 zeigt die Schaltwelle 12, den Schaltmechanismus 18 und eine Induktionsspulenanordnung 20 zum induktiven Übertragen von Energie zum Betreiben einer Displayeinheit 22, die in dem Bedienknebel 16 integriert ist, in einer detaillierteren Darstellung. Die Induktionsspulenanordnung 20 dient zum induktiven Übertragen von Energie von einem Raum unter der Abdeckplatte 10 auf den Bedienknebel 16.

Die Schaltwelle 12 ist teleskopartig aus zwei koaxial gegeneinander beweglichen Teilen aufgebaut, die hier nicht explizit dargestellt sind. Dabei ist ein bezogen auf den Schaltmechanismus 18 beweglicher Teil durch eine Feder 24 belastet, die die Schaltwelle 12 nach oben in Richtung seines mit dem Bedienknebel 16 ausgestatteten Endes schiebt.

Der Gashahn wirkt mit einem Bimetallschalter des Schaltmechanismus 18 zusammen, der in einer bekannten Weise eine Flammüberwachung realisiert.

Zum Zünden einer Gasflamme muss der Bedienknebel 16 gegen die Rückstellkraft der Feder 24 axial nach unten gedrückt und gedreht werden.

In dem in Fig. 1 und 2 dargestellten Ausführungsbeispiel umfasst die Displayeinheit 22 eine beispielsweise als organische Leuchtdiode oder als eine Polymer-Leuchtdiode ausgebildete Leuchtdiode 26, die zum Anzeigen einer Restwärme dient.

In alternativen Ausführungsbeispielen der Erfindung kann die Displayeinheit 22 dazu ausgelegt sein, neben einem inaktiven Zustand abhängig von über die Induktionsspulenanordnung 20 übertragenen Signalen zwei verschiedene Aktivierungszustände anzunehmen. Beispielsweise kann die Displayeinheit 22 verschiedenfarbige Leuchtdioden 26 umfassen, wobei eine erste Farbe abhängig von einer beispielsweise über einen Temperatursensor erfassten Restwärme ein- und ausgeschaltet werden kann und wobei eine zweite, andersfarbige Leuchtdiode 26 beispielsweise zum Anzeigen eines Zustands einer Gaszufuhr dienen kann und beispielsweise immer dann leuchten kann, wenn der Gashahn geöffnet ist.

Auf der Displayeinheit können auch komplexere Informationen, beispielsweise über bestimmte Kochprogramme, eine bisherige Dauer eines Garvorgangs oder Ähnliches angezeigt werden.

Die Induktionsspulenanordnung 20 umfasst eine erste, unter der Abdeckplatte 10 angeordnete Induktionsspule 28, die über einen Transformator 32, der von einer hier nur schematisch dargestellten Steuereinheit 34 steuerbar ist, mit Wechselstrom versorgt wird, und eine zweite, an einer Unterseite des auf die Schaltwelle 12 aufgesteckten Bedienknebels 16 angeordnete Induktionsspule 30, die in einem die Displayeinheit 22 umfassenden Stromkreis integriert ist.

Aus einem dielektrischen Verlustwinkel, der an der unteren Induktionsspule 28 gemessen werden kann, kann die Steuereinheit 34 auf das Vorhandensein oder Nichtvorhandensein des Bedienknebels 16 mit der integrierten induktiven Last schließen, so dass die Induktionsspulenanordnung 20 gleichzeitig als Detektoranordnung zum Detektieren des aufgesteckten Bedienknebels 16 nutzbar ist.

Die Displayeinheit 22 und die in dem Bedienknebel 16 angeordnete Induktionsspule 30 sowie sämtliche Verbindungsleitungen zwischen der Displayeinheit 22 und der Induktionsspule 30 sind in einem besonders vorteilhaften Ausführungsbeispiel der Erfindung in ein transparentes Kunststoffmaterial des Bedienknebels 16 eingegossen. Die in den Bedienknebel 16 eingegossene Induktionsspule 30 ist koaxial zu der Schaltwelle 12 angeordnet, die letztere durchdringt. Die Energieübertragung zwischen der unteren Induktionsspule 28 und der in den Bedienknebel 16 eingegossenen Induktionsspule 30 ist daher unabhängig von einer Rotationsposition des Bedienknebels 16 bzw. der Schaltwelle 12 und ist demnach in jedem Betriebszustand sichergestellt.

Dadurch, dass die Displayeinheit 22 und der obere Teil der Induktionsspulenanordnung 20 vollständig in das Kunststoffmaterial des Bedienknebels 16 eingegossen sind, ist der Bedienknebel 16 gegenüber einem unter oder hinter der Abdeckplatte 10 angeordneten Teil der Induktionsspulenanordnung 20 vollständig galvanisch isoliert und wirkungsvoll vor jedweder Korrosion geschützt.

In weiteren Ausführungsbeispielen der Erfindung kann die Hausgeräte-Bedienvorrichtung beispielsweise ein Mittel zum induktiven Detektieren einer Rotationsposition des Bedienknebels 16 umfassen, und die Induktionsspulenanordnung 20 kann dazu ausgelegt sein, komplexere Informationen zu der Displayeinheit 22 zu übertragen, beispielsweise indem die Induktionsspulenanordnung 20 einen in dem Bedienknebel 16 angeordneten Empfängerchip zum Verarbeiten eines über die Induktionsspulenanordnung 20 übertragenen Datenstroms umfasst.

Die erfindungsgemäße Hausgeräte-Bedienvorrichtung realisiert ein Verfahren zum Betreiben einer Displayeinheit 22 einer Hausgeräte-Bedienvorrichtung mit einer die Abdeckplatte 10 durchdringenden Schaltwelle 12 zum Betätigen eines unter oder hinter der Abdeckplatte 10 angeordneten Schaltmechanismus 18 und einem auf die Schaltwelle 12 aufgesteckten Bedienknebel 16, der wenigstens eine Displayeinheit 22 umfasst.

Die Energie zum Betreiben der Displayeinheit 22 wird über die Induktionsspulenanordnung 20 mittels der Induktionsspulen 28, 30 induktiv von unter der Abdeckplatte 10 auf den Bedienknebel 16 übertragen.

Der Fachmann erkennt, dass die erfindungsgemäße Hausgeräte-Bedienvorrichtung und das erfindungsgemäße Verfahren zum Betreiben einer Displayeinheit 22 nicht nur im Zusammenhang mit Gasherden, sondern auch im Zusammenhang mit weiteren, einen Bedienknebel 16 mit einer Schaltwelle 12 umfassenden Hausgeräten sinnvoll einsetzbar ist. Beispielsweise ist ein Einsatz in Elektroherden, Geschirrspülmaschinen oder dergleichen ohne weiteres denkbar.

### Bezugszeichen

- 10: Abdeckplatte
- 12: Schaltwelle
- 14: Flamme
- 16: Bedienknebel
- 18: Schaltmechanismus
- 20: Induktionsspulenanordnung
- 22: Displayeinheit
- 24: Feder
- 26: Leuchtdiode
- 28: Induktionsspule
- 30: Induktionsspule
- 32: Transformator
- 34: Steuereinheit

## Patentansprüche

1. Hausgeräte-Bedienvorrichtung mit:
einer eine Abdeckplatte (10) durchdringenden Schaltwelle (12) zum Betätigen eines unter oder hinter der Abdeckplatte (10) angeordneten Schaltmechanismus (18);
einem auf die Schaltwelle (12) aufgesteckten Bedienknebel (16), der wenigstens eine Displayeinheit (22) zum Anzeigen eines Betriebszustandes eines die Hausgeräte-Bedienvorrichtung umfassenden Haushaltsgeräts umfasst;
**gekennzeichnet durch** eine Induktionsspulenanordnung (20) zum induktiven Übertragen von Energie zum Betreiben der Displayeinheit (22) von einem Raum unter oder hinter der Abdeckplatte (10) auf den Bedienknebel (16), wobei die Induktionsspulenanordnung (20) ausgelegt ist, komplexe Informationen über den Betriebszustand des Haushaltsgeräts zu der Displayeinheit (22) zu übertragene.

2. Hausgeräte-Bedienvorrichtung nach Anspruch 1, **dadurch gekennzeichnet, dass** der Schaltmechanismus (18) zum Ein- und Ausschalten einer Gaszufuhr eines Hausgeräts ausgelegt ist.

3. Hausgeräte-Bedienvorrichtung nach einem der vorhergehenden Ansprüche, **dadurch gekennzeichnet, dass** die Displayeinheit (22) wenigstens eine Leuchtdiode (26) umfasst.

4. Hausgeräte-Bedienvorrichtung Anspruch 3, **dadurch gekennzeichnet, dass** die Leuchtdiode (26) eine organische Leuchtdiode oder eine Polymer-Leuchtdiode ist.

5. Hausgeräte-Bedienvorrichtung nach einem der vorhergehenden Ansprüche, **dadurch gekennzeichnet, dass** die Displayeinheit (22) dazu ausgelegt ist, neben einem inaktiven Zustand abhängig von über die Induktionsspulenanordnung (20) übertragenen Signalen wenigstens zwei verschiedene Aktivierungszustände anzunehmen.

6. Hausgeräte-Bedienvorrichtung nach einem der vorhergehenden Ansprüche, **gekennzeichnet durch** eine Detektoranordnung zum Detektieren des aufgesteckten Bedienknebels (16).

7. Hausgeräte-Bedienvorrichtung nach einem der vorhergehenden Ansprüche, **dadurch gekennzeichnet, dass** die Displayeinheit (22) in ein insbesondere transparentes Kunststoffmaterial des Bedienknebels (16) eingegossen ist.

8. Hausgeräte-Bedienvorrichtung nach einem der vorhergehenden Ansprüche, **gekennzeichnet durch** ein Mittel zum induktiven Detektieren einer Rotationsposition des Bedienknebels (16).

9. Hausgeräte-Bedienvorrichtung nach einem der vorhergehenden Ansprüche, **dadurch gekennzeichnet, dass** der Bedienknebel (16) und ein unter oder hinter der Abdeckplatte (10) angeordneter Teil der Induktionsspulenanordnung (20) galvanisch isoliert sind.

10. Gasherd mit einer Hausgeräte-Bedienvorrichtung nach einem der vorhergehenden Ansprüche.

11. Verfahren zum Betreiben einer Displayeinheit (22) einer Hausgeräte-Bedienvorrichtung mit einer eine Abdeckplatte (10) durchdringenden Schaltwelle (12) zum Betätigen eines unter oder hinter der Abdeckplatte (10) angeordneten Schaltmechanismus (18) und einem auf die Schaltwelle (12) aufgesteckten Bedienknebel (16), der wenigstens eine Displayeinheit (22) zum Anzeigen eines Betriebszustandes eines die Hausgeräte-Bedienvorrichtung umfassenden Haushaltsgeräts umfasst, wobei Energie zum Betreiben der Displayeinheit (22) über eine Induktionsspulenanordnung (20) induktiv von einem Raum unter oder hinter der Abdeckplatte (10) auf den Bedienknebel (16) übertragen wird und komplexe Informationen über den Betriebszustand des Haushaltsgeräts von einem Raum unter oder hinter der Abdeckplatte (10) über die Induktionsspulenanordnung (20) zu der Displayeinheit (22) übertragen wird, um die Displayeinheit (22) zu betätigen.

## Claims

1. Operator control for a domestic appliance, the operator control comprising:
an actuating shaft (12) penetrating through a cover plate (10) for the purpose of actuating an actuation mechanism (18) arranged beneath or behind the cover plate (10);
a control knob (16) inserted onto the actuating shaft (12) and including at least one display unit (22) for displaying an operating state of a domestic appliance including the operator control for a domestic appliance,
**characterised by**
an induction coil arrangement (20) for inductively transferring energy for operating the display unit (22) onto the control knob (16) from a space beneath or behind the cover plate (10), wherein the induction coil arrangement (20) is configured to transmit complex information about the operating state of the domestic appliance to the display unit (22).

2. Operator control for a domestic appliance according to claim 1, **characterised in that** the actuation mechanism (18) is embodied for switching a gas supply of a domestic appliance on and off.

3. Operator control for a domestic appliance according to one of the preceding claims, **characterised in that** the display unit (22) includes at least one light-emitting diode (26).

4. Operator control for a domestic appliance according to claim 3, **characterised in that** the light-emitting diode (26) is an organic light-emitting diode or a polymer light-emitting diode.

5. Operator control for a domestic appliance according to one of the preceding claims, **characterised in that** the display unit (22) is embodied for assuming at least two different activation states in addition to an inactive state as a function of signals transmitted via the induction coil arrangement (20).

6. Operator control for a domestic appliance according to one of the preceding claims, **characterised by** a detector arrangement for detecting whether the control knob (16) is fitted.

7. Operator control for a domestic appliance according to one of the preceding claims, **characterised in that** the display unit (22) is encapsulated in an in particular transparent plastic material of the control knob (16).

8. Operator control for a domestic appliance according to one of the preceding claims, **characterised by** a means for inductively detecting a rotational position of the control knob (16).

9. Operator control for a domestic appliance according to one of the preceding claims, **characterised in that** the control knob (16) and a part of the induction coil arrangement (20) arranged beneath or behind the cover plate (10) are electrically isolated.

10. Gas cooking stove having an operator control for a domestic appliance according to one of the preceding claims.

11. Method for operating a display unit (22) of an operator control for a domestic appliance, the operator control comprising an actuating shaft (12) penetrating through a cover plate (10) for the purpose of actuating an actuation mechanism (18) arranged beneath or behind the cover plate (10) and a control knob (16) inserted onto the actuating shaft (12) and including at least one display unit (22) for displaying an operating state of a domestic appliance including the operator control for a domestic appliance, wherein energy for operating the display unit (22) is transferred inductively onto the control knob (16) via an induction coil arrangement (20) from a space beneath or behind the cover plate (10) and complex information about the operating state of the domestic appliance is transmitted from a space beneath or behind the cover plate (10) to the display unit (22) via the induction coil arrangement (20), in order to actuate the display unit (22).

## Revendications

1. Dispositif de commande d'appareil ménager, avec :
un arbre de commutation (12) traversant une plaque de couverture (10) en vue d'un actionnement d'un mécanisme de commutation (18) agencé sous ou derrière la plaque de couverture (10) ;
une manette de commande (16) enfichée sur l'arbre de commutation (12), ladite manette comprenant au moins une unité d'affichage (22) destinée à afficher un état de fonctionnement d'un appareil ménager comprenant le dispositif de commande d'appareil ménager ;
**caractérisé par**
un agencement de bobine d'induction (20) destiné à un transfert inductif d'une énergie destinée à faire fonctionner l'unité d'affichage (22) depuis un espace situé sous ou derrière la plaque de couverture (10) vers la manette de commande (16), l'agencement de bobine d'induction (20) étant conçu pour transférer des informations complexes sur l'état de fonctionnement de l'appareil ménager vers l'unité d'affichage (22).

2. Dispositif de commande d'appareil ménager selon la revendication 1, **caractérisé en ce que** le mécanisme de commutation (18) est conçu pour une ouverture et une fermeture d'une alimentation en gaz d'un appareil ménager.

3. Dispositif de commande d'appareil ménager selon l'une quelconque des revendications précédentes, **caractérisé en ce que** l'unité d'affichage (22) comprend au moins une diode lumineuse (26).

4. Dispositif de commande d'appareil ménager selon la revendication 3, **caractérisé en ce que** la diode lumineuse (26) est une diode lumineuse organique ou une diode lumineuse polymère.

5. Dispositif de commande d'appareil ménager selon l'une quelconque des revendications précédentes, **caractérisé en ce que** l'unité d'affichage (22) est conçue pour adopter au moins deux états d'activation différents en plus d'un état inactif en fonction de signaux transférés par l'intermédiaire de l'agencement de bobine d'induction (20).

6. Dispositif de commande d'appareil ménager selon l'une quelconque des revendications précédentes, **caractérisé par** un agencement de détecteur destiné à détecter la manette de commande (16) enfichée.

7. Dispositif de commande d'appareil ménager selon l'une quelconque des revendications précédentes, **caractérisé en ce que** l'unité d'affichage (22) est insérée dans une matière plastique, en particulier transparente, de la manette de commande (16).

8. Dispositif de commande d'appareil ménager selon l'une quelconque des revendications précédentes, **caractérisé par** un moyen destiné à détecter de manière inductive une position de rotation de la manette de commande (16).

9. Dispositif de commande d'appareil ménager selon l'une quelconque des revendications précédentes, **caractérisé en ce que** la manette de commande (16) et une partie, agencée sous ou derrière la plaque de couverture (10), de l'agencement de bobine d'induction (20) sont galvaniquement isolées.

10. Cuisinière à gaz avec un dispositif de commande d'appareil ménager selon l'une quelconque des revendications précédentes.

11. Procédé de fonctionnement d'une unité d'affichage (22) d'un dispositif de commande d'appareil ménager avec un arbre de commutation (12) traversant une plaque de couverture (10) et destiné à actionner un mécanisme de commutation (18) agencé sous ou derrière la plaque de couverture (10), et avec une manette de commande (16) enfichée sur l'arbre de commutation (12), ladite manette comprenant au moins une unité d'affichage (22) destinée à afficher un état de fonctionnement d'un appareil ménager comprenant le dispositif de commande d'appareil ménager, dans lequel l'énergie destinée à faire fonctionner l'unité d'affichage (22) est transférée de manière inductive par l'intermédiaire d'un agencement de bobine d'induction (20) vers la manette de commande (16) depuis un espace situé sous ou derrière la plaque de couverture (10) et des informations complexes sur l'état de fonctionnement de l'appareil ménager sont transférées vers l'unité d'affichage (22) par l'intermédiaire de l'agencement de bobine d'induction (20) depuis un espace situé sous ou derrière la plaque de couverture (10), afin d'actionner l'unité d'affichage (22).
